# EUROPÄISCHE PATENTSCHRIFT

(11) **EP 2 530 195 B1**
(45) Veröffentlichungstag und Bekanntmachung des Hinweises auf die Patenterteilung: **06.07.2016**
(21) Anmeldenummer: 11168211.8
(22) Anmeldetag: 31.05.2011
(51) Int. Cl.: D04B 1/12, D02G 3/40

(54) **Maschenstoff oder Webstoff, Verfahren und Garn zu seiner Herstellung, sowie seine Verwendung**
Knit or woven fabric, method and thread for producing same and use of same
Etoffe tricotée ou tissée, procédé et fil destinés à sa fabrication, ainsi que son utilisation

(43) Veröffentlichungstag der Anmeldung: 05.12.2012
(73) Patentinhaber: Mattes & Ammann GmbH & Co. KG, 72469 Messstetten (Tieringen) (DE)
(72) Erfinder: Larsen, Christoph, 72469 Messstetten-Tieringen (DE)
(74) Vertreter: Raffay & Fleck

(56) Entgegenhaltungen:
- GB-A- 2 346 624
- US-A- 3 091 017
- US-A- 3 100 926
- US-A1- 2007 141 335

## Beschreibung

Die vorliegende Erfindung betrifft einen Maschenstoff oder Webstoff, ein Verfahren zu seiner Herstellung sowie seine Verwendung. Hierzu wird Bezug genommen, auf die Oberbegriffe der Ansprüche 1, 4, 8 und 9.

Zum Stand der Technik wird auf die US 2007/0141335 A1, GB 2 346 624, US 3 100 926 und US 3 019 017 verwiesen, in denen solche Stoffe und Herstellungsverfahren mit expandierten, nicht-expandierten, jedoch expandierbaren Garnen, sowie ihre Verwendung als Bezugsstoffe, (Schutz)bekleidung und Dämmmaterialien beschrieben werden.

Der Fachmann ist jedoch stets gefordert, neue Typen und Strukturen für Maschenstoffe oder Webstoffe und ihre Garne zu schaffen, die durch Änderungen ihrer Herstellungsparameter, Zusammensetzung und Aufbau erzielt werden, um bestimmten Anforderungsprofilen, insbesondere hinsichtlich Optik und Kompressibilität, gerecht zu werden. Eine vielseitige Einsetzbarkeit ist dabei immer wünschenswert.

Diese Aufgaben bzw. Probleme werden überraschenderweise durch die Gegenstände der Ansprüche 1, 4, 8 bzw. 9 gelöst.

In erster Linie ist es also von erfinderischer Bedeutung, dass der Maschen- oder Webstoff mindestens ein Garn einsetzt, das eine Beschichtung oder Ummantelung aus expandierbaren, insbesondere aufschäumbaren, Material besitzt. Der erfindungsgemäße Maschen- oder Webstoff kann dieses Garn im schon expandierten Zustand besitzen oder auch ein nicht expandiertes Garn enthalten, das erst zu einem späteren Zeitpunkt volumenmäßig vergrößert wird und insbesondere einer Aufschäumung unterliegt. Die gewünschte Zunahme im Volumen bzw. Durchmesser des Garns wird gesteuert durch vorübergehend geänderte Umgebungsbedingungen. Denkbare Änderungen der äußeren Bedingungen sind beispielsweise die Temperatur, der Druck, die Feuchtigkeit und/oder die Änderung des Aggregatszustand von weiter anwesenden Stoffen, die dann durch die Veränderung ein Aufschäumen oder Aufquellen der Garnbeschichtung oder -ummantelung hervorrufen. Auch kann beispielsweise eine chemische Reaktion hierfür verantwortlich sein. Die Seele des Garns bleibt jedoch hiervon unberührt, da nur die Beschichtung oder Ummantelung die räumliche Vergrößerung erfährt. Der Durchmesser des erfindungsgemäßen Garns kann so auf ein Vielfaches vergrößert werden und im Bereich von 1.000% und mehr liegen.

Der Clou liegt also darin, ein Garn zu schaffen bzw. ein solches zu verwenden, bzw. daraus ein Textil zu schaffen, bei dem ein Volumen erzielbar ist, mit dem das Garn in einer üblichen Maschine zum Herstellen von Textilien, also beispielsweise einer Strick- oder Webmaschine nicht verarbeitet werden könnte. Das erfindungsgemäße Garn kann somit mit üblichen Maschinen verarbeitet werden und das Volumen des Garns anschließend deutlich gesteigert werden. Dadurch sind neuartige Anwendungen und Herstellungsmöglichkeiten eröffnet.

Auch kann dabei gleichzeitig ein Verbinden des eigentlichen Textils und des expandierten Volumens, beispielsweise durch Verschmelzung oder Verklebung erfolgen. Damit können insbesondere Textillagen mit dem expandierten Volumen verbunden werden.

Dabei lassen sich alle üblichen Textile, beispielsweise Strick- oder Wirkwaren oder auch Gewebe herstellen. Mit besonderem Vorteil werden Abstandsgestricke bzw. Verbundstoff bzw. Klimasteppjersey verwendet, bei denen das erfindungsgemäße Garn zwischen zwei Textil-Lagen angeordnet ist. Diese Lagen können strick- bzw. webtechnisch verbunden sein. Dies ist jedoch nicht erforderlich. Eine Verbindung kann beispielsweise auch durch das Expandieren derart erfolgen, dass das expandierte Volumen eine Verbindung zu den Textillagen herstellt.

Der Ausgangspunkt der Erfindung wird gebildet durch ein Garn bzw. ein Verfahren zur Herstellung eines solchen Garns. Es ist prinzipiell bekannt, ummantelte Garne zu schaffen und zu verwunden.

Das erfindungsgemäße eingesetzte Garn umfasst eine Seele und eine Beschichtung oder Ummantelung aus expandierbarem Material, das aufgrund vorübergehend einstellbarer äußerer Bedingungen eine Erhöhung des Gesamtdurchmessers des Garns bewirkt. Dies bedeutet, dass insbesondere die Ummantelung eine Expansion durchführt, die dann zu einer Erhöhung des Gesamtdurchmessers des Garns führt. Dabei ist es nicht zwingend, dass diese Expansion in alle Raumrichtungen zu einer gleichförmigen oder gleichgroßen Expansion führt. Der größere Durchmesser ist somit als vergrößerte Querschnittsfläche oder als vergrößerter umfassender Gesamtdurchmesser zu verstehen. Zumindest wird jedoch eine Erhöhung der Größe der Querschnittsfläche bewirkt, wobei dabei auch solche Querschnittsflächenbereiche mitgezählt werden, die beispielsweise von eingeschlossenen Gasblasen eingenommen werden. Die Erhöhung ist dabei insbesondere nicht reversibel. Insbesondere bleibt sie auch bei Beseitigung des zum Expandieren geschaffenen Umgebungszustands erhalten. Insbesondere wird das Volumen mindestens verdoppelt, insbesondere der Durchmesser mindestens verdoppelt oder das Volumen vervierfacht.

Ein solches Garn kann in üblichen Maschinen zur Herstellung von Textilen, Gestricken, Geweben und ähnlichen verwendet werden und anschließend zu einer Erhöhung des Durchmessers des Garns führen. Dies kann beispielsweise zur Erhöhung der Dichte und/oder Dicke des herzustellenden Materials eingesetzt werden. Auch ist es denkbar, dadurch eine die getrennte Struktur der einzelnen erfindungsgemäßen Garne auflösende und zu einem geschlossen ausgefüllten Volumen führende Erhöhung der Durchmesser der Garne zu bewirken. Dabei wird die Erhöhung der Durchmesser insbesondere nicht in alle Raumrichtungen gleich zugelassen, so dass sich insbesondere bei nebeneinander angeordneten erfindungsgemäßen Garnen eine solche Expansion ergibt, die zu einer Verschmelzung der expandierten Volumen führt.

Mit Vorteil wird dabei nach der Erhöhung des Durchmessers, insbesondere nach Wiederherstellen der ursprünglichen äußeren Bedingungen und/oder herstellen der Einsatzbedingungen für das Garn bzw. das daraus erstellte Material das expandierte Volumen (wieder) ein Feststoff.

Während der Expansion, insbesondere wenn sie durch Temperaturerhöhung bewirkt wird, wird in der Regel eine Konsistenzveränderung der Ummantelung bewirkt. Sie wird dabei häufig zähflüssig oder zumindest deformierbar werden, so dass sie expandieren bzw. aufschäumen kann. Mit Vorteil wird nach der Expansion wieder ein fester Zustand des expandierten Volumens bzw. der expandierten Beschichtung bzw. Ummantelung hervorgerufen. Ein fester Zustand bedeutet dabei jedoch nicht starr und unbeweglich bzw. inkompressibel. Bevorzugt wird vielmehr ein Zustand, der zwar ein fester Zustand ist, jedoch eine Beweglichkeit bzw. Kompressibilität sicherstellt.

Um eine solche Expansion gewährleisten zu können beinhaltet das expandierbare Material insbesondere mindestens einen Schaumbildner und mindestens einen Schaumwandbildner. Dabei bewirkt der Schaumbildner eine Erhöhung des Volumens und sichert der Schaumwandbildner die Konturen, sowohl äußere als auch innere, des expandierten Volumens. Als Schaumbildner eignen sich insbesondere Kohlwasserstoff enthaltende Materialien, da diese in der Regel thermisch aktivierbar sind. Dies kann durch eine Verdampfung von Kohlenwasserstoff, insbesondere in der Form von CO₂, erfolgen. Der mindestens eine Schaumwandbildner beinhaltet insbesondere mindestens ein Polymermaterial, dabei wird insbesondere ein thermoplastisches Polymermaterial gewählt, da dies bei einer thermischen Aktivierung verformbar wird und bei einer Absenkung der Temperatur wieder in einen festen Zustand überführbar ist. Darüber hinaus kann durch ein thermoplastisches Polymermaterial auch eine Verbindung zu den umgebenden Textil-, Strick- und/oder Gewebeschichten erzeugt werden. Insbesondere weist das expandierbare Material mindestens einen Schaumbildner und einen Schaumwandbildner auf. Dem können weitere Zusätze hinzugefügt sein.

Mit besonderem Vorteil liegt der Schaumbildner mindestens teilweise gekapselt, insbesondere in Hohlkugeln im expandierbaren Material vor. Dabei werden insbesondere thermoplastische Hohlkugeln verwendet. In einem solchen Fall können die Hohlkugeln bzw. deren Hülle gleichzeitig Bestandteil des Schaumwandbildners sein.

Bei der Verwendung von thermoplastischen Hohlkugeln durch eine thermische Aktivierung kann nicht nur eine Aktivierung des Schaumbildners bzw. eine Verdampfung von Kohlenwasserstoffen erreicht werden, sondern es kann auch deren Ausbreitung durch Weichmachen der thermoplastischen Hohlkugeln und durch Verformbarmachen des Schaumwandbildners eine zuverlässige Funktion des erfindungsgemäßen Garns auf einfache Weise realisiert werden.

Mit Vorteil weist das Garn thermosplastische Polymermateriale als Schaumwandbildner sowie in thermoplastische Hohlkugeln, die Mikrosphären ausbilden, gekapselte Kohlenwasserstofftröpfchen auf. Bei einer Erhöhung der Temperatur beginnen diese zu verdampfen und führen zu einer Expansion der Mikrosphären. Dadurch kann, auch ohne die Mikrosphären zu zerstören, eine Expansion gewährleistet werden. Auch ist eine selbstständige Aushärtung, insbesondere bei Temperaturabsenkung, möglich.

Mit Vorteil verdampfen die Kohlenwasserstofftröpfchen gemäß Anspruch 10 bei einem Temperaturbereich von 170°-180°. Dies ist besonders günstig, da solche Temperaturen im Herstellungsprozess nicht erreicht werden, den Stoff bzw. das Textil, das Gewebe oder Gestrick jedoch in der Regel auch nicht schädigen. Auch kann bei solchen Temperaturen eine besonders gute Verformbarkeit von Thermoplasten gewährleistet werden. Auch ist bei solchen Temperaturen eine besonders gute Verbindung zwischen dem eigentlichen Textil bzw. Stoff oder Gewebe oder Gestrick und den Schaumwandbildnern, insbesondere Thermoplasten, möglich.

Mit Vorteil werden Mikrosphären aus Espancel^{®} im Gemisch mit einem Ethylenvinylacetat, insbesondere beinhaltend Ethylenvinylacetat mit hoher und niedriger Viskosität, als expandierbares Material verwendet. Dies hat sich als besonders zuverlässige Mischung herausgestellt, die thermisch aktivierbar ist.

Mit Vorteil wird das Garn so gewählt, dass sein Durchmesser nach der Beschichtung oder Ummantelung, jedoch vor einer Expansion des expandierbaren Materials, im Bereich von 1 bis 2 mm, insbesondere bei 1,4 mm liegt. Die Ummantelung wird dabei so gewählt, dass vorteilhafterweise nach durchgeführter Expansion ein Durchmesser im Bereich von 4-6 mm, insbesondere von 5 mm, erreicht wird. Das Flächengewicht kann insbesondere zwischen 200 bis 1.000 gr/qm betragen.

Ein Verfahren zur Herstellung eines ummantelten oder beschichteten Garnsbeinhaltet bzw. weist folgende Schritte auf. Zunächst wird ein expandierbares Material compoundiert. Das erfolgt in der Regel durch Vermischung von mindestens einem Schaumwandbildner und mindestens einem Schaumbildner. Mit Vorteil wird das expandierbare Material in Extrudern aufgeschmolzen und durchmischt, sowie insbesondere anschließend wieder granuliert. Alternativ kann ein expandierbares Material bereitgestellt werden. Im Anschluss daran erfolgt ein Umspritzen einer Garnseele, insbesondere aus Kunststoff mit dem expandierbaren Material. Dabei wird ein beschichtetes oder ummanteltes Garn erzeugt. Das Umspritzen muss dabei weder über die gesamte Länge noch über den gesamten Umfang des Garns erfolgen. Für besondere Anwendungsfälle ist auch ein ausschließlich teilweises Umspritzen einer Garnseele vorstellbar. So kann diese beispielsweise nur in einem Winkelsegment, beispielsweise halbseitig oder auch nur in bestimmten Abschnitten umspritzt werden. Zum Umspritzen wird vorteilhafterweise eine Extrusionsspinnanlage, insbesondere mit Querspritzkopf und/oder Werkzeug zur Druckummantelung oder Beschichtung verwendet. Derartige Anlagen sind, insbesondere aus der Kabelindustrie, im Stand der Technik bekannt und können somit erfindungsgemäß eingesetzt werden.

Gelöst wird die Aufgabe durch einen Maschenstoff oder Webstoff, insbesondere in Form eines Gestricks oder Gewirks, beinhaltend mindestens ein erfindungsgemäßes Garn im expandierten und/oder nicht expandierten, jedoch expandierbaren Zustand. Ein solcher Maschenstoff oder Webstoff muss nicht unbedingt ein Textil sein. Auch ist die Verwendung von anderen Fasern zur Herstellung eines Maschenstoffs oder Webstoffs denkbar. Es ist auch weitgehend unentscheidend, in welcher Form und/oder Anordnung mindestens ein erfindungsgemäßes Garn beinhaltet ist. Vorteilhafterweise weist das Garn jedoch eine gewisse Verbindung zum übrigen Maschenstoff und/oder Webstoff auf. Zwar ist es prinzipiell denkbar, das Garn einfach aufzulegen oder in sonstiger Art benachbart anzuordnen und durch eine spätere, insbesondere während der Expansion bzw. nach der Expansion erfolgende, Verbindung bzw. Verschmelzung eine Verbindung zum Maschenstoff oder Webstoff zu schaffen. Doch wird erfindungsgemäß das Garn insbesondere strick- oder webtechnisch mit dem Maschenstoff oder Webstoff verbunden, damit eine sichere Verbindung auch vor bzw. während der Expansion gewährleistet ist.

Der Maschenstoff bzw. Webstoff erfüllt seine Funktion je nach Anwendungsfall sowohl im expandierten und/oder nicht expandierten Zustand. Im expandierten Zustand kann beispielsweise ein fertiges Produkt, beispielsweise ein Dämmmaterial geschaffen werden. Im nicht expandierten Zustand kann beispielsweise eine Rohware oder auch eine Ware zur Anpassung an eine Form und späteren Expandierung geschaffen werden. Auch ist es denkbar, dass eine Expansion während der Verwendung des Maschenstoffes oder Webstoffes erfolgt. Dies kann beispielsweise durch Einwirkung von Hitze, insbesondere im oder in der Nähe von Feuer, oder bei Berührung mit einem Medium, wie z.B. Wasser, erfolgen. Somit können auch gewisse Schutzfunktionen durch einen solchen Maschenstoff oder Webstoff realisiert werden. Denn prinzipiell ist ein Maschenstoff oder Webstoff mit nicht expandiertem erfindungsgemäßem Garn deutlich durchlässiger für Gase, Flüssigkeiten und Temperaturstrahlung als Maschenstoff oder Webstoff mit expandiertem Garn.

Das mindestens eine Garn wird erfindungsgemäß als Schuss-, Füll- und/oder Einlegefaden im Maschenstoff oder Webstoff beinhaltet. Insbesondere wird es vorteilhafterweise innerhalb eines herkömmlichen Abstandsgestricks, -gewebes oder -gewirks beinhaltet. Dazu weist das Abstandsgestrick / Gewebe / Gewirk bzw. Verbundstoff bzw. Klimasteppjersey insbesondere eine obere und eine untere, jedoch zumindest zwei, Seiten bzw. Lagen unter Ausbildung eines Zwischenraumes auf, zwischen die bzw. in welchen das Garn eingelegt bzw. dort befestigt ist. Insbesondere wird das Garn dort gerade und insbesondere parallel zueinander verlaufend, insbesondere unvermascht eingelegt. Erfindungsgemäß werden jedoch Verbindungen zwischen den einzelnen Lagen, zwischen denen das Garn eingelegt ist, vorgesehen. Solche werden vorteilhafterweise unmittelbar bei der Erzeugung des Maschenstoffs oder Webstoffs eingebracht. Sie können jedoch auch nachträglich, beispielsweise durch Nähte bewirkt werden. Die Verbindungen sind so gewählt bzw. ausgeführt, dass nach Expansion des mindestens einen Garnes durch diese Verbindungen eine Einschnürung des Webstoffes oder Maschenstoffes bewirkt wird. Dies bedeutet, dass die Verbindungenunter Zusammenwirken mit den jeweiligen Lagen die Expansion des Garns zumindest in eine Raumrichtung einschränken.

Durch eine solche Verbindung wird der Zusammenhalt des Maschenstoffes und/oder Webstoffes gewährleistet. Dadurch wird auch die Lage der eingelegten Garne gesichert, wenn diese selbst nicht oder nur wenig vermascht bzw. auf andere Art und Weise befestigt sind. Auch kann durch solche Verbindungen ein Raster geschaffen werden, innerhalb dessen auch der seitliche Versatz der Garne eingeschränkt werden kann.

Einschnürungen des Webstoffes oder Maschenstoffes führen nicht nur zu einer bevorzugten Optik, sondern sichern auch eine besondere Kompressibilität, da sie zu einer Vorspannung im expandierten Volumen und/oder Maschenstoff oder Webstoff führen können.

Mit Vorteil wird eine Vielzahl von Garnen, insbesondere parallel verlaufend beinhaltet. Dadurch lassen sich die Vorteile des erfindungsgemäßen Garns nicht nur lokal, sondern flächig über weite Bereiche oder den ganzen Maschenstoff oder Webstoff nutzen.

Mit Vorteil führt die Expansion des mindestens einen Garns im erfindungsgemäßen Maschenstoff oder Webstoff zu einer Erhöhung der Dicke des Maschenstoffes. Dabei wird insbesondere eine Vergrößerung des Abstandes zwischen einer oberen und einer unteren Lage, zumindest jedoch zwischen zwei Lagen erreicht. Dabei muss diese Vergrößerung des Abstandes nicht vollflächig erfolgen. Sie kann insbesondere auch durch genannte Verbindungen zwischen den Lagen eingeschnürt oder abschnittsweise vollständig verhindert sein. Dies ist zu bevorzugen, insbesondere dann, wenn durch diese Einschränkung bzw. Verhinderung eine Spannung auf die Verbindungen ausgeübt wird bzw. ein Druck, der die Lagen auseinanderdrückt, bewirkt wird.

Eine solche Vorspannung im Maschenstoff oder Webstoff führt zu einer besonders einstellbaren Kompressibilität, wie beispielweise bei Sitzflächen, zu einem besonderen Komfort führt.

Gelöst wird die Aufgabe auch durch ein Verfahren zur Herstellung eines Webstoffes oder Maschenstoffes, insbesondere eines in Form eines Gestricks oder Gewirks, bei dem mindestens ein Garn verwendet wird. Dabei befindet sich das Garn zumindest im nicht vollständig expandierten Zustand. Das bedeutet, dass das Garn durch entsprechende Einflüsse zumindest noch weiter expandiert werden kann. Es wird als Schuss-, Einlege- und/oder Füllfaden eingebracht. Dabei werden vorteilhafterweise eine Vielzahl, insbesondere parallel verlaufender erfindungsgemäßer bzw. erfindungsgemäß hergestellter Garne verwendet. Diese werden insbesondere unvermascht und insbesondere als Zwischenlage eingebracht. Anschließend wird eine Expandierung des mindestens einen Garns bewirkt. Dabei erfolgt die Expansion nach Formung, Anformung, Verarbeitung und/oder Einbau des Webstoffes oder Maschenstoffes. Dadurch lässt sich eine besondere Formtreue auf einfache Art und Weise bewirken. Insbesondere wird anschließend das mindestens eine Garn durch Einstellen der Umgebungsbedingung in einen festen Zustand versetzt. Durch eine solche Expansion wird ein besonders vorteilhafter Webstoff oder Maschenstoff auf einfache Weise erzeugt.

Erfindungsgemäß werden bei der Herstellung mindestens zwei Webstoffund/oder Maschenstofflagen geschaffen, welche Verbindungen, insbesondere punktförmig und/oder linienförmig angeordnete (auch karoförmig), zueinander aufweisen. Dabei wird das mindestens eine Garn zwischen diesen Lagen angeordnet. Dadurch wird eine feste Verbindung des Webstoffes und/oder Maschenstoffes und des erfindungsgemäßen Garns bzw. erfindungsgemäß hergestellten Garns erzeugt, auch wenn keine anderen Verbindungen vorgesehen sind. Dabei sind die Verbindungen so bemessen, dass sie im Zusammenwirken mit den Lagen die Expansion des mindestens einen Garns zumindest einschränken und so insbesondere eine Spannung der Verbindung und/oder der Lagen bewirkt wird. Auf diese Wiese kann auf einfache Weise ein in sich vorgespannter Webstoff bzw. Maschenstoff erhalten werden.

Als Seele kommen beispielsweise Polyester, Polyamid, Baumwolle, Zellulose, Polypropylen, PLA, PVA und insbesondere mit einem Titer von Nm 5 bis Nm 100 bzw. Synthetikseelen dtex 50 bis dtex 400 in Frage.

Die Aufgabe wird auch gelöst durch ein Verfahren zur Herstellung eines Bezuges oder Bekleidung, Boarder für Matratzen, auch Matratzenbezüge, Hygieneprodukte, Wassersportprodukte, Schwimmwesten, Schwimmhilfen, Dämmmaterial, Schutzkleidung oder Sessels oder Stuhls, einer Automobilinnenverkleidung und Automobilsitze, einer Wandverkleidung aufweisend einen Bezug, dadurch gekennzeichnet, dass der Bezug oder die Bekleidung Maschen- oder Webstoff nach einem der Ansprüche 1 bis 3 beinhaltet oder daraus besteht. Dabei wird das Expandieren des Garns erst nach Vernähen, Kleben, Anformen und/oder Formen des Maschenstoffes, Webstoffes oder Garns durchgeführt und das Garn nach der Expansion durch Einstellen der Umgebungsbedingungen in einen festen Zustand versetzt, falls ein solcher nicht ohnehin besteht. Für den festen Zustand gilt oben gesagtes. Er muss nicht steif sein. Insbesondere wird die Expansion so durchgeführt, dass eine Vorspannung im Maschen- oder Webstoff erzeugt wird.

Gelöst wird die Aufgabe auch durch Verwendung des Maschen- oder Webstoffs nach einem der Ansprüche 1 bis 3 als Bezugsstoff für Sessel und Stühle, als Automobilinnenverkleidung, Matratzenüberzug, Wandverkleidung, Boarder für Matratzen, Hygieneprodukte, Wassersportprodukte, Schwimmwesten, Schwimmhilfen, Dämmmaterial, Schutzkleidung und/oder Bekleidung.

Bei einer solchen Verwendung kommen die Vorteile des erfindungsgemäßen Stoffes besonders zur Geltung.

Weitere Vorteile und Merkmale der Erfindung gehen aus den Ansprüchen hervor und insbesondere aus der nachfolgenden Beschreibung eines Ausführungsbeispiels, das die Erfindung jedoch nur erläutern soll und in keiner Weise beschränkt. Es zeigt:
- Fig. 1: eine etwas vergrößerte fotografische Draufsicht auf einen Ausschnitt eines erfindungsgemäßen Maschenstoffes in Form eines Gestricks, bei dem die erfindungsgemäß ummantelten nicht aufgeschäumten Garne parallel nebeneinander liegend ein Abstandsgestrick durchlaufen und seitlich herausragen;
- Fig. 2: eine fotografische Draufsicht auf den Ausschnitt des in Fig. 1 gezeigten Maschenstoffs in Form eines Gestricks, das in senkrechter Richtung gedehnt worden ist und die horizontal durch das Abstandsgestrick laufenden ummantelten, nicht aufgeschäumten Garne gut zeigt;
- Fig. 3: eine etwas vergrößerte fotografische Draufsicht auf einen Ausschnitt eines erfindungsgemäßen Maschenstoffes, in Form eines Gestricks, bei dem die erfindungsgemäß ummantelten Garne aufgeschäumt sind und bei dem die zwei Lagen des Abstandsgestricks durch karoartig angeordnete Verbindungen zusammengehalten werden;
- Fig. 4: eine etwas vergrößerte fotografische Perspektivansicht von der Seite des in Fig. 3 gezeigten erfindungsgemäßen Maschenstoffes in Form eines Gestricks; und
- Fig. 5: eine schematische, vergrößerte Darstellung in Form eines Querschnitts durch das erfindungsgemäß ummantelte Garn in seinem nichtexpandierten (A) und expandierten (B) Zustand.

Fig. 1 zeigt eine fotografische Aufsicht auf einen Ausschnitt aus einem erfindungsgemäßen Gestrick. Zu erkennen ist ein Gestrick 10, das erfindungsgemäß ummantelte Garne 12 beinhaltet. Diese sind in einem Zwischenraum 20 zwischen einer oberen Lage 16 und einer unteren Lage 14 parallel verlaufend eingelegt.

Fig. 2 zeigt einen vergrößerten Ausschnitt aus Fig. 1, wo das Gestrick 10 in der Darstellung in Fig. 2 zur besseren Darstellung leicht in Richtung senkrecht zu den erfindunsgemäßen Garnen 12 gestreckt wurde. Zu erkennen ist das Gestrick 10 mit seinen einzelnen Maschen und die parallel in einem Zwischenraum 20 eingelegten Garne 12.

Fig. 3 zeigt eine Aufsicht auf ein Gestrick 10 mit linienförmig und sich kreuzend angeordneten Verbindungen 18, die zu einer Einschnürung führen und ein karoartiges Muster ausbilden. Gezeigt ist hier das Gestrick 10 nach einer Expansion des Garns 12. Einzelne Fasern bzw. Bestandteile des expandierten Garns 12 sind an der Seite heraushängend zu erkennen.

Fig. 4 zeigt einen Querschnitt durch das Gestrick 10 mit expandierten Garnen aus Fig. 3. Zu erkennen sind die durch die Verbindungen 18 bewirkten Einschnürungen. Zu erkennen sind auch die obere Lage 16 und die untere Lage 14 sowie der durch die Expansion ausgefüllte und ausgedehnte Zwischenraum 20.

Fig. 5 zeigt eine schematische Ansicht eines expandierten Garns (Fig. 5b) und eines nicht expandierten Garns (Fig. 5a). Zu erkennen sind jeweils die Seele 22 sowie die Ummantelung bzw. Beschichtung 24. Es handelt sich jeweils um ein erfindungsgemäßes Garn 12, das durch die Temperaturerhöhung aufgeschäumt wurde (von Fig. 5a zu Fig. 5b).

### Bezugszeichenliste

- 10: Gestrick
- 12: Garn
- 14,16: untere, obere Lage
- 18: Verbindungen
- 20: Zwischenraum
- 22: Seele
- 24: Beschichtung oder Ummantelung

## Patentansprüche

1. Maschen- oder Webstoff (10), beinhaltend mindestens ein Garn (12), umfassend eine Seele (22) und eine Beschichtung oder Ummantelung (24) aus expandierbarem Material, das aufgrund vorübergehend einstellbarer äußerer Bedingungen eine Erhöhung des Gesamtdurchmessers des Garnes bewirkt, im expandierten und/oder nicht expandierten jedoch expandierbaren Zustand, wobei das mindestens eine Garn (12) als Schuss-, Füll- und/oder Einlegefaden beinhaltet ist, **dadurch gekennzeichnet, dass** es innerhalb eines Abstandsgestricks, -gewebes oder -gewirks, mit zwei Lagen (14, 16), die unter Ausbildung eines Zwischenraumes (20) voneinander beabstandet sind, in den Zwischenraum (20), eingelegt ist und dass Verbindungen (18) zwischen den Lagen (14, 16) vorgesehen sind, die nach Expansion des mindestens eines Garns (12) zu einer Einschnürung des Webstoffs oder Maschenstoffs (10) führen, und wobei die Verbindungen (18) so bemessen sind, dass sie im Zusammenwirken mit den Lagen (14, 16) die Expansion des mindestens einen Garns (12) einschränken.

2. Maschenstoff oder Webstoff (10) nach Anspruch 1, **gekennzeichnet durch** die Form eines Gestricks wie rechts/links Gestrick, rechts/rechts Gestrick oder links/links Gestrick, Gewirks, Verbundstoffs oder Klimasteppjersey.

3. Maschenstoff oder Webstoff (10) nach Anspruch 1 und/oder 2, **dadurch gekennzeichnet, dass** der Schuss-, Füll- und/oder Einlegefaden gerade und unvermascht in den Zwischenraum (20) eingelegt ist.

4. Verfahren zur Herstellung eines Maschen- oder Webstoffs (10) mit Verbindungen (18) zwischen zwei Lagen (14, 16), die unter Ausbildung eines Zwischenraumes (20) voneinander beabstandet sind, bei dem mindestens ein oder eine Vielzahl parallel verlaufender Garne (12), jeweils umfassend eine Seele (22) und eine Beschichtung oder Ummantelung (24) aus expandierbarem Material, das aufgrund vorübergehend einstellbarer äußerer Bedingungen eine Erhöhung des Gesamtdurchmessers bewirkt, im zumindest nicht vollständig expandierten Zustand als Schuss-, Einlege- und/oder Füllfaden in den Zwischenraum (20) eingebracht werden und anschließend nach Formung, Anformung, Verarbeitung und/oder Einbau des Maschen- oder Webstoffs (10) eine Expandierung des mindestens einen Garns (12) bewirkt wird, wobei die Expansion so durchgeführt wird, dass nach Expansion des mindestens eines Garns (12) die Verbindungen (18) zu einer Einschnürung des Webstoffs oder Maschenstoffs (10) führen, und wobei die Verbindungen (18) so bemessen sind, dass sie im Zusammenwirken mit den Lagen (14, 16) die Expansion des mindestens einen Garns (12) einschränken.

5. Verfahren nach Anspruch 4, **dadurch gekennzeichnet, dass** der Schuss-, Einlege- und/oder Füllfaden gerade und unvermascht als Zwischenlage eingebracht wird.

6. Verfahren nach Anspruch 4 und/oder 5, **dadurch gekennzeichnet, dass** die Expandierung des mindestens einen Garnes (12) durch vorübergehende Temperaturerhöhung bewirkt wird.

7. Verfahren nach Anspruch 4 bis 6, **dadurch gekennzeichnet, dass** zwei Maschen- oder Webstofflagen (14,16) geschaffen werden, die punktförmig und/oder linienförmig angeordnete Verbindungen (18) aufweisen, wobei die Verbindungen (18) so bemessen sind, dass sie im Zusammenwirken mit den Lagen (14, 16) die Expansion des mindestens einen Garnes (12) einschränken.

8. Verfahren zur Herstellung eines Bezuges oder Border für Matratzen, Hygieneprodukte, Wassersportprodukte, Schwimmwesten, Schwimmhilfen, Dämmmaterial, Schutzkleidung oder Bekleidung oder Sessels, Stuhls, einer Automobilinnenverkleidung und Automobilsitzstoffs, einer Wandverkleidung aufweisend einen Bezug, **dadurch gekennzeichnet, dass** der Bezug oder die Bekleidung, Produkt oder Material, einen Maschen- oder Webstoff (10) nach einem der Ansprüche 1 bis 3 hergestellt nach einem der Ansprüche 4 bis 7 beinhaltet oder daraus besteht und wobei das Expandieren des Garns (12) erst nach Vernähen, Kleben, Anformen und/oder Formen des Maschen-, Webstoffes (10) oder Garns (12) erfolgt und das Garn (12) danach durch Einstellen der Umgebungsbedingungenin einen festen Zustand versetzt wird.

9. Verwendung des Maschen- oder Webstoffes (10) nach einem der Ansprüche 1 bis 3 als Bezugsstoff für Sessel und Stühle, als Automobilinnenverkleidung und Automobilsitzstoff, Matratzenbezüge, Wandverkleidung, Border für Matratzen, Hygieneprodukte, Wassersportprodukte, Schwimmwesten, Schwimmhilfen, Dämmmaterial, Schutzkleidung und/oder Bekleidung.

## Claims

1. Mesh fabric or woven fabric (10), containing at least one yarn (12), comprising a core (22) and a coating or sheathing (24) of expandable material that, due to temporary, external adjustable conditions, effects an increase in the overall diameter of the yarn in the expanded and/or not-expanded but expandable state, wherein the at least one yarn (12) is included as weft thread, wadding thread and/or inlaid thread, **characterised in that** it is laid within a spacer knitted fabric, spacer woven fabric or spacer interlaced fabric with two layers (14, 16), which are separated from each other by the formation of an intermediate space (20), is inserted into the intermediate space (20) and that connections (18) between the layers (14, 16) are provided which lead to a constriction of the woven fabric or mesh fabric (10), after expansion of the at least one yarn (12) and wherein the connections (18) are so calculated that they, in interaction with the layers (14, 16), limit the expansion of the at least one yarn (12).

2. Mesh fabric or woven fabric (10) according to claim 1, **characterised by** the form of a knit such as right/left knitted fabric, right/right knitted fabric, or left/left knitted fabric, interlaced fabric, composite material or climate-control quilted jersey.

3. Mesh fabric or woven fabric (10) according to claim 1 and/or claim 2, **characterised in that** the weft thread, wadding thread and/or inlaid thread is laid straight and unmeshed into the intermediate space (20).

4. Method for the manufacture of a mesh fabric or woven fabric (10) with connections (18) between two layers (14, 16) which, by the formation of an intermediate space (20), are separated from each other wherein at least one or a plurality of parallel-running yarns (12), each comprising a core (22) and a coating or sheathing (24) of expandable material that, because of temporarily adjustable external conditions, cause an increase in the overall diameter is brought in at least the not completely expanded state as weft thread, inlaid thread and/or wadding thread into the intermediate space (20) and then after forming, impressing, processing and/or insertion of the mesh fabric or woven fabric (10), an expansion of the at least one yarn (12) is effected, wherein the expansion is so performed that after the expansion of the at least one yarn (12) the connections (18) lead to a constriction of the woven fabric or mesh fabric (10), and wherein the connections (18) are so calculated that they, in interaction with the layers (14, 16), limit the expansion of the at least one yarn (12).

5. Method according to claim 4, **characterised in that** the weft thread, inlaid thread and/or wadding thread is brought in straight and unmeshed as intermediate layer.

6. Method according to claims 4 and/or 5, **characterised in that** the expansion of the at least one yarn (12) is effected by a temporary rise in temperature.

7. Method according to claims 4 to 6, **characterised in that** two mesh fabric layers or woven fabric layers (14, 16) are created, which have point-shaped and/or line-shaped connections (18), wherein the connections (18) are so calculated that they, in interaction with the layers (14, 16), limit the expansion of the at least one yarn (12).

8. Method for manufacturing a covering or border for mattresses, hygiene products, water sport products, life jackets, swimming aids, insulating material, protective clothing or clothing or armchairs, chairs, of automobile interior lining and automobile seat coverings, of a covering for a wall cladding, **characterised in that** the covering or clothing, product or fabric contains or comprises a mesh fabric or woven fabric (10) according to one of the claims 4 to 7 manufactured according to one of the claims 1 to 3 and wherein the expanding of the yarn (12) only takes place once the mesh fabric or woven fabric (10) or yarn (12) has been sewn, glued, impressed and/or formed and the yarn (12) has been converted into a fixed state by the setting of the environmental conditions.

9. Use of the mesh fabric or woven fabric (10) according to one of the claims 1 to 3 as covering material for armchairs and chairs, as automobile interior lining and automobile seat covering, mattress coverings, wall cladding, borders for mattresses, hygiene products, water sport products, life jackets, swimming aids, insulation material, protective clothing and/or clothing.

## Revendications

1. Etoffe tricotée ou tissée (10) contenant au moins un fil (12), comprenant une âme (22) et un revêtement ou une enveloppe (24) en matériau expansible provoquant une augmentation du diamètre total du fil en raison de conditions extérieures temporairement réglables, en état expansé et/ou non expansé mais expansible, ledit au moins un fil (12) étant contenu en tant que fil de trame, fil de chaîne et/ou fil de tramage, **caractérisé en ce qu'**à l'intérieur d'un tricot, d'un tissu ou d'un tissu à mailles entretoise à deux couches (14, 16) espacées l'une de l'autre en formant un intervalle (20), le fil est inséré dans ledit intervalle (20), et **en ce que** des liaisons (18) sont prévues entre les couches (14, 16), lesquelles entraînent une striction de l'étoffe tricotée ou tissée (10) après expansion dudit au moins un fil (12), les liaisons (18) étant dimensionnées de manière à limiter l'expansion dudit au moins un fil (12) en collaboration avec les couches (14, 16).

2. Etoffe tricotée ou tissée (10) selon la revendication 1, **caractérisée par** la forme d'un tricot tel que tricot droite/gauche, tricot droite/droite ou tricot gauche/gauche, tissu à mailles, étoffe composite ou jersey piqué thermoisolant.

3. Etoffe tricotée ou tissée (10) selon la revendication 1 et/ou la revendication 2, **caractérisée en ce que** le fil de trame, fil de chaîne et/ou fil de tramage est inséré de manière rectiligne et non maillée dans l'intervalle (20).

4. Procédé de fabrication d'une étoffe tricotée ou tissée (10) avec des liaisons (18) entre deux couches (14, 16) espacées l'une de l'autre en formant un intervalle (20), où ledit au moins un fil ou une pluralité de fils (12) parallèles, comprenant chacun une âme (22) et un revêtement ou une enveloppe (24) en matériau expansible provoquant une augmentation du diamètre total en raison de conditions extérieures temporairement réglables en état au moins non intégralement expansé, sont mis en place en tant que fil de trame, fil de tramage et/ou fil de chaîne dans l'intervalle (20), une expansion dudit au moins un fil (12) étant provoquée après formage, surformage, traitement et/ou incorporation de l'étoffe tricotée ou tissée (10), l'expansion étant effectuée de telle manière que les liaisons (18) entraînent une striction de l'étoffe tricotée ou tissée (10) après expansion dudit au moins un fil (12), et les liaisons (18) étant dimensionnées de manière à limiter l'expansion dudit au moins un fil (12) en collaboration avec les couches (14, 16).

5. Procédé selon la revendication 4, **caractérisé en ce que** le fil de trame, fil de tramage et/ou fil de chaîne est mis en place de manière rectiligne et non maillée en tant que couche intercalaire.

6. Procédé selon la revendication 4 et/ou la revendication 5, **caractérisé en ce que** l'expansion dudit au moins un fil (12) est provoquée par une élévation temporaire de température.

7. Procédé selon les revendications 4 à 6, **caractérisé en ce que** deux couches (14, 16) d'étoffes tricotée ou tissée sont réalisées, lesquelles présentent des liaisons (18) agencées ponctuellement et/ou linéairement, les liaisons (18) étant dimensionnées de manière à limiter l'expansion dudit au moins un fil (12) en collaboration avec les couches (14, 16).

8. Procédé de fabrication d'un revêtement ou d'une ganse pour matelas, produits d'hygiène, produits de sports nautiques, gilets de sauvetage, aides à la nage, matériaux isolants, vêtements de sécurité ou pour l'habillement, ou pour fauteuils, chaises, habillage intérieur d'automobile et housses de sièges d'automobile, habillage mural pourvu d'un revêtement, **caractérisé en ce que** le revêtement ou l'habillage, le produit ou le matériau contient une étoffe tricotée ou tissée (10) selon l'une des revendications 1 à 3 fabriquée selon l'une des revendications 4 à 7 ou consiste en celle-ci, l'expansion du fil (12) n'étant effectuée qu'après couture, collage, surformage et/ou formage de l'étoffe tricotée, tissée (10) ou du fil (12), et le fil (12) étant ensuite passé à un état solide par réglage des conditions ambiantes.

9. Utilisation de l'étoffe tricotée ou tissée (10) selon l'une des revendications 1 à 3 comme étoffe de revêtement pour fauteuils et chaises, comme habillage intérieur d'automobile et étoffe de sièges d'automobile, revêtement de matelas, habillage mural, ganse pour matelas, produits d'hygiène, produits de sports nautiques, gilets de sauvetage, aides à la nage, matériaux isolants, vêtements de sécurité et/ou pour l'habillement.
